# EUROPÄISCHE PATENTSCHRIFT

(11) **EP 0 790 921 B1**
(45) Veröffentlichungstag und Bekanntmachung des Hinweises auf die Patenterteilung: **17.02.1999**
(21) Anmeldenummer: 95939279.6
(22) Anmeldetag: 14.11.1995
(51) Int. Cl.: B63H 5/10, B63H 5/14

(54) **SCHIFFSANTRIEB MIT EINEM RUDERPROPELLER**
WATERCRAFT DRIVE WITH A RUDDER PROPELLER
MECANISME DE PROPULSION DE NAVIRES AVEC UNE HELICE DE GOUVERNAIL ACTIF

(30) Priorität: 15.11.1994 DE 4440738
(43) Veröffentlichungstag der Anmeldung: 27.08.1997
(73) Patentinhaber: Schottel-Werft Josef Becker GmbH & Co KG., D-56322 Spay am Rhein (DE)
(72) Erfinder: KAUL, Stefan, D-56307 Harschbach (DE); REUTER, Reinhold, D-56281 Schwall (DE)
(74) Vertreter: Walter, Helmut, Dipl.-Ing.
(86) Internationale Anmeldenummer: EP9504481
(87) Internationale Veröffentlichungsnummer: WO9615028

(56) Entgegenhaltungen:
- DE-A- 3 508 203
- DE-C- 293 611
- DE-C- 870 655
- GB-A- 2 190 344

## Beschreibung

Die Erfindung bezieht sich auf einen Schiffsantrieb mit einer Antriebsmaschine und einem Ruder-Doppelpropeller, der über Antriebswellen, Winkelgetriebe und Getriebeausgangswellen von der Antriebsmaschine angetrieben wird, wobei die Propeller drehfest mit den Ausgangswellen verbunden sind.

Ein Schiffsantrieb dieser Art ist aus der DE 870 655 bekannt. Die Leistung der innerbords angeordneten Antriebsmaschine wird in eine vertikal angeordnete Antriebswelle eingeleitet, deren unteres Ende durch den Schiffsboden hindurch nach außenbords geführt ist, dort über Winkelgetriebe horizontal angeordnete Ausgangswellen antreibt, von denen jede an dem jeweiligen Winkelgetriebe abgekehrten Ende eine dem Vortrieb des Schiffes dienende Schiffsschraube trägt. Eine solche Anlage kann als Ruderpropeller ausgebildet sein, indem am oberen Ende der vertikal angeordneten Welle nicht nur die Antriebsleistung eingeleitet wird, sondern ein Stellmotor derart zur Wirkung gebracht werden kann, daß ein die Antriebswelle konzentrisch umgebendes Hüllrohr um die Längsachse der Antriebswelle um bis zu 360° bzw. rundum schwenkbar ist. Wird der Stellmotor zur Wirkung gebracht, so werden letzlich die Schiffsschrauben um die Längsachse der Antriebswelle geschwenkt, und es wird nicht nur die Leistung der Antriebsmaschine in Schubleistung umgesetzt, sondern es ist die Möglichkeit geboten, durch 360°-Schwenkung des Unterwasserteiles des Antriebssystems die Antriebsleistung auch für das Manövrieren des Schiffes einzusetzen. Bei der bekannten Vorrichtung ist jedem Propeller jeweils ein Winkelgetriebe und jeweils eine Ausgangswelle zugeordnet. Damit sind beide Propeller unabhängig voneinander antreibbar. Jedoch steht der technische Aufwand dieses Antriebes nicht im Verhältnis zum Nutzen, der aus der getrennten Funktionsweise der beiden Propeller erzielbar ist.

Bei einer anderen vorbekannten Propelleranordnung zum Antrieb eines Schiffes sind am unteren Ende einer oder zweier vertikaler von einem Gehäuserohr umgebenden Antriebswelle bzw. Antriebswellen unter Zwischenschaltung eines Winkeltriebes zwei horizontale Propellerwellen angeordnet und den dem Winkeltrieb abgekehrten Enden der Propellerwellen ist je einer von zwei Propellern drehfest zugeordnet. Der Winkeltrieb ist derart ausgbildet, daß zwischen unterem Wellenende bzw. unteren vertikalen Wellenenden der vertikalen Welle bzw. der vertikalen Wellen und jeder der horizontalen Wellen ein Winkelgetriebe des Winkeltriebes angeordnet ist. Die beiden Propellerwellen, die zugleich Getriebeausgangswellen sind, sind auf einer Seite dieses Antriebsgehäuses angeordnet oder auf jeder Seite des Antriebsgehäuses ist eine der Propellerwellen angeordnet und entsprechend aus dem Antriebsgehäuse herausgeführt. Sind beide Propellerwellen und demzufolge beide Propeller auf einer Seite des Antriebsgehäuses angeordnet, so umgibt die eine dieser Wellen die andere konzentrisch als Hohlwelle. Die beiden Propeller sind verschieden ausgelegt, insbesondere in der Weise, daß auf jeden Fall die Drehrichtung und die Propellerdurchmesser, wahrscheinlich aber auch die Flügelzahl, unterschiedlich sind (GB 2 190 344).

Schließlich befaßt sich ein weiterer Stand der Technik (DE 35 08 203) mit einer Ausgestaltung einer Leiteinrichtung für einen mit einem Propeller ausgestatteten Schiffsantrieb zur Steigerung der Schubkraft bzw. zur Reduktion des Treibstoffverbrauches und berührt deshalb die vorliegende Erfindung allenfalls in Merkmalen, die die vorliegende Erfindung in zweckmäßiger Weise ausgestalten.

Der Erfindung liegt die Aufgabe zugrunde, einen Schiffsantrieb der eingangs genannten Art zu entwickeln, der unter Einbringung eines hohen Wirkungsgrades fertigungstechnisch einfach aufgebaut ist.

Die Aufgabe wird erfindungsgemäß mit den Merkmalen des Anspruchs 1 gelöst.

Hierbei werden beide Propeller funktionsgleich mit nur einem Winkelgetriebe und einem Antriebsstrang betrieben. Damit ist ein gegenüber dem Stand der Technik wesentlich einfacherer und weniger anfälliger Antrieb geschaffen, mit dem zudem das Bauvolumen deutlich reduziert wird.

Mit der Leiteinrichtung werden durch Kavitation hervorgerufene Energieverluste weitgehend vermieden, indem die Leiteinrichtung den vom vorderen Propeller erzeugten Nachdrall richtet und dabei verlorengegangene Energie zurückgewinnt.

Eine Leiteinrichtung ist zwar aus der DE 293 611 bekannt, jedoch handelt es sich hierbei um eine Propelleranordnung mit horizontaler Antriebswelle, d.h. um ein Propellersystem ohne Ruderfunktion.

Das Winkelgetriebe und die Ausgangswelle sind in der Regel von einem Gehäuse umgeben, das gleichzeitig zur Lagerung der Ausgangswelle und des Winkelgetriebes dient. Gemäß einer Ausgestaltung der Erfindung bildet dieses Gehäuse mit der Leiteinrichtung eine feste Einheit, während das die Antriebswelle umgebende Gehäuserohr vorzugsweise als Leitschaufel ausgebildet ist. Damit wird der Zwischenbereich zwischen den beiden Propellern strömungstechnisch optimal für eine wirkungsvolle Leiteinrichtung genutzt.

Die Leiteinrichtung kann in einer einfachen Ausgestaltung aus zwei um 180° um die Drehachse der Propeller angeordneten Leitschaufeln gebildet sein, die sich radial von der Drehachse der Propeller erstrecken. Es ist natürlich auch möglich, mehr als zwei Leitschaufeln vorzusehen, die in rotationssymmetrischer Anordnung um die Drehachse der Propeller liegen.

Die Leitschaufeln haben vorzugsweise gekrümmte Tragflächenprofile, wobei es sich strömungstechnisch als sehr günstig erweist, wenn die Krümmung in einer Vordrall- und einer Nachdrallkrümmung besteht. Damit kann der Nachdrall des Vorderpropellers wirkungsvoll gerichtet werden und durch die bei der Leitschaufelumströmung erzeugte Vortriebskraft die beim Nachdrall der Vorderpropeller verlorene Energie wieder zurückgewonnen werden.

Um die Wirkung der Leitschaufeln möglichst auszuschöpfen, wird die Längserstreckung der Leitschaufeln weitgehend dem Radius des Spitzenkreises der Propeller gleich gesetzt.

Die Erfindung wird an Hand von in der Zeichnung schematisch dargestellten Ausführungsbeispielen der Erfindung näher beschrieben. Es zeigen:
- Fig.1: das untere Ende eines Antriebes in Längsschnitt,
- Fig.2: einen Schnitt nach der Linie II-II in Fig.1,
- Fig.3: einen Schnitt nach der Linie III-III in Fig.1,
- Fig.4: einen Schnitt nach der Linie IV-IV in Fig.1 und
- Fig.5: ein weiteres Beispiel der Leiteinrichtung.

Fig. 1 zeigt einen als Ruder-Doppelpropeller ausgebildeten Schiffsantrieb mit einer im Schiffsrumpf angeordneten Antriebsmaschine mit vertikaler Antriebswelle 1 und Antriebspropellern außerhalb des Schiffsrumpfes.

In üblicher Weise und deshalb in Fig. 1 nicht dargestellt, wirkt auf das obere Ende der vertikalen Antriebswelle 1 eine Antriebsmaschine aus Motor und Getriebe, um die Antriebswelle 1 mit veränderbarer Drehzahl in Umdrehung um ihre Längsachse 2 zu versetzen. Dem unteren Ende der Antriebswelle 1 ist das Eingangskegelrad 3 eines Winkeltriebes 3,4 drehfest zugeordnet, das in Wirkverbindung mit dem Ausgangskegelrad 4 des Winkelgetriebes 3,4 steht. Das Ausgangskegelrad 4 trägt drehfest eine in beide Richtungen sich erstreckende horizontale Ausgangswelle 5, an deren freien Enden jeweils ein Propeller 6,7 drehfest angeordnet ist. Die Propeller werden in der Regel baulich unterschiedlich sein, obwohl Spitzenkreise 14 mit gleichem Durchmesser sowie ähnliche Flügelgeometrien möglich sei können. Sie haben durch die gemeinsame Zuordnung zur Ausgangswelle 5 gleiche Drehrichtung und gleiche Drehzahl und werden zum Beispiel gemäß dem Pfeil A in gleicher Richtung angeströmt.

Das Winkelgetriebe 3,4 ist von einem Gehäuse 9 umgeben, in dem Mittels zweier Lager 10,11 die Ausgangswelle 5 drehbar gelagert ist. Dieses Gehäuse 9 wird von einem die vertikale Antriebsachse 1 konzentrisch umgebenden und für die Ruderfunktion um seine Längsachse schwenkbaren Gehäuserohr 9a getragen.

Der Unterwasserteil des Antriebssystems kann innerhalb einer Düse 12 angeordnet sein.

Der vordere Propeller 6 erzeugt in seinem Abstrom einen Rest- bzw. Nachdrall, der verlorene Energie darstellt. Der nachgeschaltete, gleichdrehende Propeller 7 wird mit dem Abstrom des vorderen Propellers beaufschlagt. Ohne eine Leiteinrichtung zwischen beiden Propellern 6,7 würde der vorstehend genannte ungünstige Abstrom zur verstärkten Kavitation und Vergrößerung der Energieverluste führen.

Um diesem Energieverlust entgegenzuwirken, ist zwischen den beiden Propellern 6,7 eine Leiteinrichtung 8 vorgesehen, mit der der Nachdrall des vorderen Propellers 6 gerichtet wird. Dabei wird verlorene Energie zurückgewonnen, indem bei der Leiteinrichtungsumströmung eine Vortriebskraft erzeugt wird. Ferner wird ein Vordrall für den nachgeschalteten Propeller 7 erzeugt, damit dieser ein höheres Energiegefälle umsetzen kann. Diesem Kriterium Rechnung tragend wird der zweite Propeller 7 vorzugsweise eine vom ersten Propeller 6 sich unterscheidende bauliche Ausgestaltung haben.

Die Leiteinrichtung 8 besteht gemäß Fig. 1 aus zwei Leitschaufeln 8a und 8b, wobei die eine Leitschaufel 8a durch das die vertikale Antriebswelle 1 umgebende Gehäuserohr 9a gebildet ist. Die zweite Leitschaufel 8b befindet sich an der Unterseite 9b des die horizontale Ausganswelle 5 umgebenden Gehäuses 9, d.h. um 180° von der ersten Leitschaufel versetzt. Beide Leitschaufeln 6,7 bilden mit dem Gesamtgehäuse 9,9a eine Baueinheit.

Figuren 2 und 3 zeigen je einen Querschnitt der oberen Leitschaufel 8a bzw. der unteren Leitschaufel 8b. Danach haben die Leitschaufeln 8a,8b gekrümmte Tragflächenprofile, die eine Vordrallkrümmung α zum Ablenken der Strömung für den zweiten Propeller 7, und eine Nachdrallkrümmung β zum Richten des Nachdralls des ersten Propellers 6 aufweisen.

Die Längserstreckung L der Leitschaufeln 8a, 8b entspricht, wie in Fig.4 gezeigt ist, dem Radius R des Spitzenkreises 14 der Propeller 6,7.

Fig. 5 zeigt in einem gleichen Schnitt wie in Fig.4 ein anderes Beispiel einer Leiteinrichtung. Bei diesem Beispiel sind drei anstelle von zwei Leitschaufeln 15, 16, 17 in rotationssymmetrischer Anordnung um die gemeinsame Drehachse 18 beider Propeller 6,7 vorgesehen. Die Leiteinrichtung kann selbstverständlich auch aus mehr als drei Leitschaufeln bestehen.

## Patentansprüche

1. Schiffsantrieb mit einer Antriebsmaschine und einem Ruder-Doppelpropeller, der über Antriebswellen, Winkelgetriebe und Getriebeausgangswellen von der Antriebsmaschine angetrieben wird, wobei die Propeller drehfest mit den Ausgangswellen verbunden sind, dadurch gekennzeichnet, daß nur eine Winkelgetriebestufe (3,4) vorgesehen ist, die eingangsseitig mit einer Antriebswelle (1) und ausgangsseitig mit einer Ausgangswelle (5) in Verbindung steht, wobei die Ausgangswelle (5) beidseitig aus dem Winkelgetriebe herausgeführt ist, daß an den Enden der Ausgangswelle je ein Propeller (6,7) angeordnet ist und daß zwischen den Propellern eine Leiteinrichtung (8 bzw. 15,16,17) vorgesehen ist.

2. Antrieb nach Anspruch 1, dadurch gekennzeichnet, daß die Leiteinrichtung (8 bzw. 15,16,17) mit einem das Winkelgetriebe (3,4) und die Ausgangswelle (5) umgebenden Gehäuse (9) eine feste Einheit bildet.

3. Antrieb nach Anspruch 1 oder 2, dadurch gekennzeichnet, daß die Leiteinrichtung (8 bzw. 15,16,17) mindestens zwei Leitschaufeln (8a,8b bzw. 15,16,17) in rotationssymmetrischer Anordnung um die gemeinsame Drehachse beider Propeller (6,7) aufweist und daß die gekrümmten Tragflächenprofile der Leitschaufeln sowohl eine Vordrall- als auch eine Nachdrallkrümmung (α bzw. β) haben.

4. Antrieb nach einem der vorhergehenden Ansprüche, dadurch gekennzeichnet, daß ein die vertikale Antriebswelle (1) umgebendes Gehäuserohr (9a) als Leitschaufel (8a) ausgebildet ist.

5. Antrieb nach Anspruch 3 oder 4 , dadurch gekennzeichnet, daß die radiale Längenerstreckung (L) der Leitschaufeln (8a,8b bzw. 15,16,17) in etwa dem Radius (R) der Spitzenkreise (14) der Propeller (6,7) entspricht.

6. Antrieb nach einem der vorhergehenden Ansprüche, dadurch gekennzeichnet, daß der außenbords befindliche Teil des Antriebs sich in einer Düse (12) befindet.

## Claims

1. A ship's propulsion unit comprising a propelling engine and a double propeller rudder driven by the propelling engine via drive shafts, mitre gears and transmission output shafts, the propellers being non-rotatably connected to the output shafts, characterised in that only one mitre gear stage (3, 4) is provided and is connected at the input end to a drive shaft (1) and at the output end to an output shaft (5), the output shaft (5) extending out of the mitre gear on both sides, a propeller (6, 7) being disposed on each end of the output shaft and a guide device (8 or 15, 16, 17) being provided between the propellers.

2. A unit according to claim 1, characterised in that the guide device (8 or 15, 16, 17) forms a fixed unit with a casing surrounding the mitre drive (3, 4) and the output shaft (5).

3. A unit according to claim 1 or 2, characterised in that the guide device (8 or 15, 16, 17) comprises at least two guide vanes (8a, 8b or 15, 16, 17) disposed with axial symmetry around the common axis of rotation of the two propellers (6, 7) and the curved supporting-surface profiles of the guide vanes have both a front swirl curve and a rear swirl curve (α and β respectively).

4. A unit according to any of the preceding claims, characterised in that a casing tube (9a) surrounding the vertical drive shaft (1) is constructed as a guide vane (8a).

5. A unit according to claim 3 or 4, characterised in that the radial longitudinal extent (L) of the guide vanes (8a, 8b or 15, 16, 17) is approximately equal to the radius (R) of the tip circles (14) of the propellers (6, 7).

6. A unit according to any of the preceding claims, characterised in that the outboard part of the unit is in a nozzle (12).

## Revendications

1. Dispositif de propulsion de navire comportant une machine motrice et une double hélice de gouvernail actif, laquelle est entraînée par la machine motrice par l'intermédiaire d'arbres de transmission, d'engrenages angulaires et d'arbres de sortie d'engrenage, les hélices étant reliées aux arbres de sortie de manière solidaire en rotation, caractérisé en ce qu'il n'est prévu qu'un seul étage d'engrenage angulaire (3, 4) qui est relié, côté entrée, à un arbre de transmission (1) et, côté sortie, à un arbre de sortie (5), l'arbre de sortie (5) ressortant des deux côtés de l'engrenage angulaire, en ce qu'une hélice (6, 7) est disposée à chacune des extrémités de l'arbre de sortie et en ce qu'on prévoit un dispositif de guidage (8 ou 15, 16, 17) entre les hélices.

2. Mécanisme de propulsion selon la revendication 1, caractérisé en ce que le dispositif de guidage (8 ou 15, 16, 17) et un carter (9) qui entoure l'engrenage angulaire (3, 4) et l'arbre de sortie (5) forment à eux deux un ensemble fixe.

3. Mécanisme de propulsion selon la revendication 1 ou 2, caractérisé en ce que le dispositif de guidage (8 ou 15, 16, 17) possède au moins deux aubes directrices (8a, 8b ou 15, 16, 17) disposées en symétrie de révolution autour de l'axe de rotation commun aux deux hélices (6, 7) et en ce que les profils de surface portante recourbés des aubes directrices ont non seulement une courbure de tourbillon amont mais aussi une courbure de tourbillon aval (respectivement α et β).

4. Mécanisme de propulsion selon l'une des revendications précédentes, caractérisé en ce qu'un tuyau formant carter (9a) et qui entoure l'arbre de transmission vertical (1) est réalisé sous forme d'aube directrice (8a).

5. Mécanisme de propulsion selon la revendication 3 ou 4, caractérisé en ce que l'étendue linéaire radiale (L) des aubes directrices (8a, 8b ou 15, 16, 17) correspond à peu près au rayon (R) du cercle (14) décrit par les extrémités des hélices (6, 7).

6. Mécanisme de propulsion selon l'une des revendications précédentes, caractérisé en ce que la partie hors-bord du dispositif de propulsion est placée dans une tuyère (12).
